# EUROPÄISCHE PATENTSCHRIFT

(11) **EP 3 008 003 B1**
(45) Veröffentlichungstag und Bekanntmachung des Hinweises auf die Patenterteilung: **30.01.2019**
(21) Anmeldenummer: 14729890.5
(22) Anmeldetag: 10.06.2014
(51) Int. Cl.: B65H 61/00, B65H 69/00, B65H 63/06, B65H 69/06, B65H 63/08

(54) **VERFAHREN UND SPULSTELLE ZUR VERBESSERUNG EINES SPULPROZESSES EINER TEXTILMASCHINE**
METHOD AND WINDING STATION FOR IMPROVING A WINDING PROCESS OF A TEXTILE MACHINE
PROCÉDÉ ET POSTE DE BOBINAGE PERMETTANT D'AMÉLIORER LE PROCESSUS DE BOBINAGE D'UNE MACHINE TEXTILE

(30) Priorität: 10.06.2013 DE 102013106016
(43) Veröffentlichungstag der Anmeldung: 20.04.2016
(73) Patentinhaber: Maschinenfabrik Rieter AG, 8406 Winterthur (CH)
(72) Erfinder: BURCHERT, Mathias, 73760 Ostfildern (DE); JEHLE, Volker, 78337 Öhningen (DE)
(86) Internationale Anmeldenummer: PCT/EP2014/062047
(87) Internationale Veröffentlichungsnummer: WO 2014/198733

(56) Entgegenhaltungen:
- EP-A1- 1 795 478
- EP-A2- 1 249 422
- CH-A1- 699 599
- US-A- 5 676 329

## Beschreibung

Die vorliegende Erfindung betrifft ein Verfahren zur Verbesserung eines Spulprozesses einer Textilmaschine mit einer Maschinensteuerung, einem kapazitiven Garnsensor, einer optischen Garnqualitätsüberwachung, insbesondere einem optischen Garnreiniger, und einer Garnverbindungsvorrichtung, insbesondere einer Spleißvorrichtung, wobei ein Garn auf eine Spule aufgewickelt wird und das Garn dabei hinsichtlich seiner Länge, Qualität und/oder Geschwindigkeit analysiert wird sowie das Garn bei Bedarf zur Reinigung eines Qualitätsfehlers, insbesondere mittels eines Garnreinigers, getrennt und nach Entfernung des Qualitätsfehlers zwei Garnenden mittels der Garnverbindungsvorrichtung miteinander verbunden werden, sowie eine entsprechende Spulstelle einer Textilmaschine.

Ein derartiges Verfahren sowie eine entsprechende Spulstelle einer Textilmaschine ist aus der EP 1 249 422 A2 bekannt.

Wesentliche Komponenten des Spulprozesses, wie beispielsweise Garnreiniger, Spleißer oder Geschwindigkeitssensoren werden von verschiedenen, unabhängigen Lieferanten entwickelt und vertrieben. Diese einzelnen Komponenten arbeiten weitgehend selbstständig und werten ihre ermittelten Daten entweder selbst aus oder senden diese an eine Maschinenzentrale. Von der Maschinenzentrale werden die Daten wiederum an die Spulstelle gesandt, bei welcher sie von entweder derselben Komponente oder einer anderen Komponente des Spulprozesses weiterverarbeitet werden. Eine logische Verknüpfung der Einzelkomponenten findet dabei allerdings nicht statt. Aufgabe der vorliegenden Erfindung ist es, einige wesentliche Komponenten des Spulprozesses so miteinander zu verknüpfen, dass Informationen an allen relevanten Stellen zur Verfügung stehen und zur Optimierung des Systems genutzt werden können.

Die Aufgabe wird gelöst mit einem Verfahren und einer Spulstelle gemäß den unabhängigen Ansprüchen.

Zur Verbesserung eines Spulprozesses einer Textilmaschine, beispielsweise einer Spulmaschine oder einer Spinnmaschine, weist diese eine Maschinensteuerung, einen Garnsensor, eine Garnqualitätsüberwachung, insbesondere einen Garnreiniger und eine Garnverbindungsvorrichtung, insbesondere eine Spleißvorrichtung auf.

Unter Maschinensteuerung wird eine Steuerung verstanden, welche als Zentralsteuerung entweder die komplette Maschine mit mehreren Arbeitsstellen, an welchen der Spulprozess für mehrere Garne stattfindet oder als Sektionssteuerung einzelne, beispielsweise in einer Sektion zusammengefasste Arbeitsstellen oder als Arbeitsstellensteuerung jede einzelne Arbeitsstelle steuert. Auch mehrere dieser Steuerungen, die einzelne oder zusammenwirkend arbeiten, sind möglich.

Mittels des Garnsensors kann die Garngeschwindigkeit oder eine daraus abgeleitete Garnlänge festgestellt werden. Der Garnsensor kann auch in der Lage sein Fremdmaterial, welches sich in dem Garn befindet, wie beispielsweise Polypropylenfasern, feststellen.

Die Garnqualitätsüberwachung kann beispielsweise ein Garnreiniger sein. Mit der Garnqualitätsüberwachung wird die Qualität des aufzuspulenden Garnes bezüglich seines Garnkörpers und seiner Garncharakteristik festgestellt. Mit der Garnqualitätsüberwachung können somit beispielsweise Dick- und Dünnstellen, die Haarigkeit, die Drehung, die Oberfläche des Garnes sowie die Auswirkungen dieser Garneigenschaften auf ein Gewebe oder ein Gestrick etc. festgestellt werden.

Eine Garnverbindungsvorrichtung ist beispielsweise eine Spleißvorrichtung, welche zwei Garnenden miteinander verbinden kann. Solche Spleißvorrichtungen werden typischerweise bei Spulmaschinen oder bei manchen Luftspinnmaschinen eingesetzt. Insbesondere bei der Verwendung des erfindungsgemäßen Verfahrens in einer Offenend-Spinnmaschine oder ebenfalls in manchen Luftspinnmaschinen besteht die Garnverbindungsvorrichtung darin, dass ein bereits gesponnenes Garn mit einem Garnende zur Verbindung mit einem neu gesponnenen Garn oder mit zu verspinnenden Fasern gebracht wird. Das zweite Garnende ist dabei unmittelbar vor der Garnverbindung oder in Zusammenhang mit der Garnverbindung gesponnen worden. Der Begriff des zweiten Garnendes ist dabei nicht auf ein bereits fertig gesponnenes Garn und dessen Garnende eingeschränkt.

Bei dem Spulprozess wird ein Garn auf einer Spule aufgewickelt. Das Garn wird dabei hinsichtlich seiner Länge, Qualität und/oder Geschwindigkeit analysiert. Wird ein Qualitätsfehler festgestellt, so wird das Garn zur Reinigung, d.h. zur Beseitigung des fehlerhaften Garnstückes getrennt. Diese Trennung des Garnes erfolgt beispielsweise mittels der Garnqualitätsüberwachungseinrichtung, insbesondere dem Garnreiniger. Nach Entfernung des Qualitätsfehlers werden die beiden Garnenden, wie beschrieben bei einer beispielsweise Spulmaschine die beiden Garnenden der fertigen Garne oder bei einer Spinnvorrichtung das Garnende des bereits gesponnenen Garnes mit dem neu angesetzten Garnende, mittels der Garnverbindungsvorrichtung miteinander verbunden.

Erfindungsgemäß wird das Garn mit Hilfe des kapazitiven Garnsensors analysiert. Die Analyse des kapazitiven Garnsensors erfolgt in Bezug auf Fremdmaterial, Garngeschwindigkeit und Garnlänge. Während der Garnsensor nach dem kapazitiven Messprinzip arbeitet, erfolgt die Garnqualitätsüberwachung nach dem optischen Prinzip. Insbesondere ein optischer Garnreiniger analysiert das Garn in Bezug auf den Garnkörper und die Garncharakteristik. Wenn eine oder beide dieser Analysen einen Garnfehler feststellen, wird das Garn gegebenenfalls gereinigt, insbesondere wenn dieser Fehler über einem zulässigen Toleranzbereich liegt.

Um die Komponenten des Spulprozesses optimal miteinander verknüpfen zu können, wird erfindungsgemäß vorgesehen, dass die Daten des kapazitiven Garnsensors in Bezug auf das Fremdmaterial und die Garngeschwindigkeit der Garnqualitätsüberwachung, insbesondere dem Garnreiniger, zur Verfügung gestellt werden. Die weiteren Daten des kapazitiven Garnsensors, nämlich die Garnlänge und auch die Garngeschwindigkeit werden der Maschinensteuerung, insbesondere einer Zentralsteuerung, Sektionssteuerung und/oder Arbeitsstellensteuerung zur Verfügung gestellt. Der kapazitive Garnsensor ist dabei die zentrale Komponente, deren Daten an der relevanten Stelle, nämlich einerseits bei der Garnqualitätsüberwachung und andererseits bei der Maschinensteuerung zur Verfügung gestellt werden. Durch diese Verknüpfung von kapazitivem Garnsensor, Garnqualitätsüberwachung bzw. Garnqualitätsüberwachungseinrichtung und Maschinensteuerung werden die zur Verfügung stehenden Informationen bezüglich Qualität, Produktivität und Genauigkeit des Spulprozesses optimal genutzt und der Spulprozesses hierdurch deutlich verbessert.

In einer vorteilhaften Ausführung des erfindungsgemäßen Verfahrens wird mittels der Garnqualitätsüberwachung die Qualität der Garnverbindung unter Berücksichtigung der Daten des Garnsensors zur Garngeschwindigkeit ausgewertet. Insbesondere während der Garnverbindung bzw. des Garnansetzens bewegt sich das Garn nicht mit der üblichen Liefergeschwindigkeit, sondern hat entweder eine geringere Liefergeschwindigkeit oder befindet sich in einer Beschleunigungsphase. Hierdurch kann die Länge eines Garnfehlers nur ungenau festgestellt werden, da die Garngeschwindigkeit nicht exakt bekannt ist. Durch die Verknüpfung der Informationen des kapazitiven Garnsensors mit der optischen Garnqualitätsüberwachungseinrichtung kann die Qualität der Garnverbindung somit deutlich besser und genauer ermittelt werden, da die Länge eines eventuellen Garnfehlers exakt berechnet werden kann.

Wird gemäß einer vorteilhaften Ausführung der Erfindung mittels der Garnqualitätsüberwachung die Qualität des Garnes unter Berücksichtigung der Daten des Garnsensors in Bezug auf die Garngeschwindigkeit und das Vorhandensein eines Fremdmaterials ausgewertet, so ist auch hierdurch die Garnqualität deutlich genauer feststellbar. So ist beispielsweise die Länge des Fremdmaterials durch das Vorhandensein von Informationen zu der aktuellen Garngeschwindigkeit genau feststellbar. Auch für die anderen Garnfehler, wie beispielsweise Durchmesserunterschiede des Garnes, in welchen die Länge des Fehlers oder der Abstand aufeinanderfolgender Fehler wichtig ist, kann die Information der Garngeschwindigkeit des kapazitiven Garnsensors eine genauere Auswertung des Garnfehlers ermöglichen.

Die Informationen zur Garngeschwindigkeit und zu den Fremdfasern werden dabei erfindungsgemäß direkt von dem kapazitiven Garnsensor zu dem optischen Garnreiniger bzw. der Garnqualitätsüberwachungseinrichtung übermittelt. Die Garnlänge, welche aus der Garngeschwindigkeit zu ermitteln ist, wird von dem kapazitiven Garnsensor direkt an die Maschinensteuerung weitergegeben oder in der Maschinensteuerung aus der Information über die Garngeschwindigkeit errechnet. Durch die festgestellte Garnlänge kann beispielsweise ermittelt werden, ob die vorgesehene Garnlänge auf der Spule erreicht wurde und der Spulprozesses für diese Spule deshalb abzubrechen ist.

Wird die mittels der Garnqualitätsüberwachung festgestellte Qualität mehrerer Garnverbindungen zur optimierten Einstellung der Parameter der Garnverbindungsvorrichtung, insbesondere der Spleißvorrichtung, verwendet, so ist eine kontinuierliche Verbesserung der Garnverbindungen gemäß einer vorteilhaften Ausführung der Erfindung zu bewirken. Parameter, welche optimiert eingestellt werden können, sind beispielsweise bei einer Spleißeinrichtung die Länge der aufzubereitenden Garnenden oder die Dauer, mit welcher die Luft oder das Fluid der Spleißeinrichtung auf das Garnende zur Vorbereitung der Garnenden einwirkt. Beim Fadenansetzen können derartige Parameter ebenfalls die Länge des vorzubereitenden Garnendes oder die Dauer der Vorbereitung oder die Dauer der Verbindung mit den neu zugespeisten Fasern, sowie die Zeit und Beschleunigung des Fadenabzugs sein und durch die Daten aus dem Garnsensor optimiert eingestellt werden.

Die Parameter der Garnverbindungsvorrichtung können vorteilhafterweise auch automatisch durch die Qualitätsdaten der Garnqualitätsüberwachung eingestellt werden. Das heißt, dass ähnlich wie bei der zuvor beschriebenen vorteilhaften Ausführung die Parameter und damit die Garnverbindung optimiert werden, wobei bei dieser Ausführung nicht erst die Qualität mehrerer Garnverbindungen ausgewertet wird, sondern die Qualitätsdaten der Garnqualitätsüberwachung direkt verwendet werden.

Vorzugsweise sind die Garnverbindungsvorrichtung, der Garnsensor und die Garnqualitätsüberwachung direkt oder indirekt datenmäßig miteinander verbunden. Insbesondere für die Einstellung der Parameter der Garnverbindungsvorrichtung ist die Garnqualitätsüberwachungsvorrichtung direkt mit der Garnverbindungsvorrichtung datenmäßig verbunden. Ebenso ist eine direkte datenmäßige Verbindung zwischen dem Garnsensor und der Qualitätsüberwachungsvorrichtung bezüglich der Garngeschwindigkeit und der Fremdfasererkennung vorteilhaft. Bezüglich der Übermittlung der Garnlänge und die Reaktion, beispielsweise zum Trennen des Fadens, ist eine indirekte datenmäßige Verbindung zwischen dem kapazitiven Garnsensor und dem optischen Garnreiniger über die Maschinensteuerung vorgesehen. Insbesondere, wenn die Reaktionszeiten nicht von außergewöhnlicher Bedeutung sind, ist die indirekte Verbindung häufig vorteilhafter, da die Belastung der Rechnereinheiten für die Qualitätsüberwachung und den Garnsensor sowie die Garnverbindungsvorrichtung hierdurch verringert wird.

Vorteilhafterweise wird die mittels des Garnsensors ermittelte Garnlänge zur Bewicklung der Spule mit einer vorbestimmten Soll-Garnlänge verwendet. Nach Erreichen dieser vorgegebenen Soll-Garnlänge wird das Garn, beispielsweise durch den Garnreiniger, getrennt. Damit wird vorteilhafterweise erreicht, dass Spulen mit sehr geringen Toleranzen bezüglich ihrer aufgewickelten Garnlängen erzeugt werden können. Die Genauigkeit des Spulprozesses wird damit verbessert, da Abfall in den nachfolgenden Prozessen verringert wird.

Ist dem Garn in einer besonders vorteilhaften Ausführung der Erfindung eine Garnspannungseinrichtung zugeordnet, wobei das Garn in Abhängigkeit der Daten des Garnsensors gespannt, insbesondere gebremst werden kann, so ist eine Steuerung der Fadenzugkraft in Abhängigkeit der Garngeschwindigkeit, der Spulen usw. möglich. Das gesteuerte bzw. geregelte Garnbremsen kann ein verbessertes Aufspulen des Garns mit größerer Gleichmäßigkeit und weniger Garnbrüchen bewirken.

Werden die Daten des Garnsensors und/oder der Garnqualitätsüberwachung zur Auswertung der Qualität der Spule oder der Qualität oder Produktivität der Spulstelle gespeichert, so ist beispielsweise eine Rückverfolgung möglich, um schadhafte Spulstellen ausfindig zu machen. Auch ist eine Einteilung der erzeugten Spulen nach bestimmten Qualitätskriterien, wie beispielsweise Anzahl der Spleißverbindungen, IPI, Haarigkeit usw. in einer Datenbank und/oder direkt auf der Spule, beispielsweise mit einem RFID-Chip oder einer Barcodemarkierung möglich.

Besonders vorteilhaft ist es, wenn der Garnkörper und/oder die Garncharakteristik durch die optische Qualitätsüberwachung, insbesondere im optischen Garnreiniger, beispielsweise in Bezug auf Dick- und Dünnstellen, Haarigkeit und/oder Drehung analysiert werden. So kann beispielsweise auch die Qualität der Spleißverbindung mit Rücksicht auf die Garn-, Gewebe- oder Strickcharakteristik ausgewertet werden. Hierfür wird ebenfalls die Garngeschwindigkeit berücksichtigt.

Es sei hier nochmals klargestellt, dass sich die Verbindung zweier Garnenden auch auf die Verbindung eines Garnendes mit einem unmittelbar zuvor gesponnen Faserverbund bezieht. Dabei wird nach dem Trennen des Garnes an ein Garnende des alten Garnes ein neues Garn angesponnen anstelle des Verbindens des einen alten Garnendes mit einem anderen alten Garnende.

Eine erfindungsgemäße Spulstelle einer Textilmaschine weist eine Maschinensteuerung, einen Garnsensor, eine Garnqualitätsüberwachungseinrichtung, insbesondere einen Garnreiniger und eine Garnverbindungsvorrichtung, insbesondere eine Spleißvorrichtung auf. Die Spulstelle dient zum Aufwickeln eines Garnes auf eine Spule. Das aufgewickelte Garn wird hinsichtlich seiner Länge, Qualität und/oder Geschwindigkeit analysiert. Wird ein Qualitätsfehlers des Garnes festgestellt, so wird dieser gereinigt, insbesondere mittels eines Garnreinigers, welcher das Garn trennt. Das Garn kann auch mit einer separaten Garntrenneinrichtung getrennt werden oder durch eine Änderung der Drehzahlen aufeinanderfolgender Aggregate, wodurch das Garn reißt.

Nach Entfernung des Qualitätsfehlers werden zwei Garnenden mittels der Garnverbindungsvorrichtung miteinander verbunden, wobei sich um zwei Garnenden des alten Garnes oder um ein Garnende des alten Garnes und ein Garnende eines neu gesponnen Garnes handeln kann.

Die Spulstelle weist erfindungsgemäß eine optische Garnqualitätsüberwachungseinrichtung, insbesondere einen optischen Garnreiniger, eine Maschinensteuerung, insbesondere eine Zentralsteuerung, Sektionssteuerung und/oder Arbeitsstellensteuerung auf. Die Garnqualitätsüberwachungseinrichtung und die Maschinensteuerung sind datenmäßig direkt oder indirekt mit einem kapazitiven Garnsensor verbunden. Hiermit kann und das zuvor beschriebene erfindungsgemäße Verfahren durchgeführt werden.

Der optische Garnreiniger kann dabei, in einer besonders vorteilhaften Ausführung mittels eines Lasers, den Garnkörper und die Garncharakteristik, wie beispielsweise Drehung, Haarigkeit, Oberfläche, Durchmesserstruktur, Gewebe- bzw. Gestrickausfall etc. feststellen. Die Referenzdaten zur Feststellung, ob sich das Garn im Soll-Bereich oder außerhalb des Soll-Bereichs inklusive einer gewissen zugestandenen Toleranz befindet, können von einer Anwendungsdatenbank zur Verfügung gestellt werden.

Vorteilhafterweise wird die Garnqualitätsüberwachungseinrichtung, insbesondere der optische Garnreiniger, datenmäßig mit der Garnverbindungsvorrichtung verbunden. Diese Verbindung kann direkt erfolgen, so dass eine sehr schnelle Reaktion der Garnverbindungsvorrichtung erfolgen kann. Es ist aber auch eine indirekte, über die Maschinensteuerung geleitete Verbindung der Garnqualitätsüberwachungseinrichtung mit der Garnverbindungsvorrichtung möglich. Dies ist beispielsweise vorteilhaft, wenn eine dauerhafte Einstellung der Garnverbindungsvorrichtung an dieser und/oder weiteren Spulstellen der Textilmaschine erfolgen soll.

In einer besonders vorteilhaften Ausführung der Erfindung ist der kapazitive Garnsensor datenmäßig mit der Maschinensteuerung und der Garnqualitätsüberwachungseinrichtung verbunden. Auch hier kann eine direkte Verbindung oder eine indirekte Verbindung über die Maschinensteuerung mit dem Sensor der Garnqualitätsüberwachungseinrichtung erfolgen.

Der Grundgedanke der vorliegenden Erfindung besteht darin, dass mindestens drei Komponenten der Spulposition integriert oder miteinander verknüpft werden. Der kapazitive Garnsensor ist eine zentrale Komponente des Systems. Dieser Sensor liefert Daten zu:
- Garnqualität: Fremdfasern im Garn
   → Empfänger ist der Garnreiniger
- Garngeschwindigkeit
   → Empfänger ist der Garnreiniger
- Garnlänge: Präzise Messung der Garnlänge je Spule
   → Empfänger ist die Maschinensteuerung

Der optische Garnreiniger bewertet insbesondere mittels Lasertechnologie den Garnkörper und die Garncharakteristik wie Drehung, Haarigkeit, Oberfläche, Durchmesserstruktur, Gewebe, Gestrickausfall etc. Die Referenzdaten können von einer Anwendungsdatenbank zur Verfügung gestellt werden.

Die Längenklassierung der erkannten Fehlstellen im Bereich der instationären Spulphasen (Spulstart) wird unter Berücksichtigung der Garngeschwindigkeit ermittelt. Qualitätsfehler, welche auf Fremdfasern (z.B. PP) zurückzuführen sind, werden vom Garnsensor erkannt und beispielsweise vom Garnreiniger herausgeschnitten. Weiterhin wertet der Garnreiniger die Qualität der Garnverbindung mit Rücksicht auf die Garn-, Gewebe und Gestrickcharakteristik aus. Hierfür wird ebenfalls die Garngeschwindigkeit berücksichtigt. Eine Optimierungssoftware ermittelt aus den Qualitätsdaten der Garnverbindungen die optimalen Garnverbindungsparameter, welche an die Steuerung der Garnverbindungsvorrichtung übertragen werden.

Die Garnverbindungsvorrichtung optimiert sich in definierten Grenzen durch die Verbindung mit dem Garnreiniger. Das Garn, welches von der Garnverbindungsvorrichtung zum Garnreiniger läuft, schließt den Regelkreis. Weitere Komponenten, welche in das System integriert werden können wären z.B.:
- Fadenspannungseinrichtungen (geregelte Fadenbremsen) mit Steuerung der Fadenzugkraft in Abhängigkeit der Garngeschwindigkeit, Spulengröße, usw.
- Speicherung von Qualitätsdaten, wie Spleißverbindungen, IPI, Haarigkeit in einer Datenbank oder in einen RFID Chip in der Spule, um die Rückverfolgung zu gewährleisten.

Weitere Vorteile der Erfindung sind in den nachfolgenden Ausführungsbeispielen beschrieben. Es zeigt die
- **Figur**: eine Prinzipdarstellung der vorliegenden Erfindung.

In der einzigen Figur ist eine Prinzipdarstellung der vorliegenden Erfindung gezeigt. Ein Garn 1 wird demnach auf einer Spule 2 aufgespult. Das Garn 1 läuft in Pfeilrichtung an einer Garnverbindungsvorrichtung, hier einer Spleißeinrichtung 3, einem kapazitiven Garnsensor 4 und einer Garnqualitätsüberwachungsvorrichtung, hier einem optischen Garnreiniger 5 entlang.

Bezüglich der Datenübermittlung nimmt der Garnsensor 4 eine zentrale Stellung ein. In dem Garnsensor 4, welcher nach dem kapazitiven Messprinzip arbeitet, wird das Garn 1 in Bezug auf darin enthaltene Fremdfasern, zum Beispiel aus Polypropylen und die Garngeschwindigkeit analysiert. Die Informationen zu Fremdfasern, welche in dem Garn 1 erkannt worden sind und zur Geschwindigkeit des Garnes 1 werden als Fremdfasererkennung 6 und Garngeschwindigkeit 7 an den Garnreiniger 5 übermittelt. Der Garnreiniger 5 nutzt diese Daten in dem vorliegenden Ausführungsbeispiel über die Datenleitung 8, um die Parameter der Spleißeinrichtung 3 einstellen zu können. Es können hierbei zum Beispiel Parameter zur Vorbereitung der Garnenden oder zur Länge der überlappenden Garnenden eingestellt werden.

Der Garnsensor 4 übermittelt nach dem vorliegenden Ausführungsbeispiel ebenfalls Daten zur Garngeschwindigkeit 9 und Daten zur Garnlänge 10 an eine Maschinensteuerung 11. Die Maschinensteuerung 11 kann nur für die hier dargestellte Spulstelle vorgesehen sein. Es ist aber auch möglich, dass die Maschinensteuerung 11 für mehrere, nebeneinander angeordneter Spulstellen, beispielsweise innerhalb einer Sektion zuständig ist. Die Maschinensteuerung 11 kann aber auch eine Zentralsteuerung sein, welche für alle Spulstellen der Textilmaschine Daten verarbeitet. Die Maschinensteuerung 11 wertet die Daten zur Garngeschwindigkeit 9 und die Daten zur Garnlänge 10 des kapazitiven Garnsensors 4 aus und übermittelt die Daten zur Garnlänge 10 und/oder Garngeschwindigkeit 9 über eine Datenleitungen 12 an die Spule 2 bzw. deren Spuleinrichtung und über eine Datenleitungen 13 an den optischen Garnreiniger 5. Zur Einstellung der Spleißparameter, ausgehend von den Informationen aus dem Garnsensor 4, ist die Maschinensteuerung 11 über die Datenleitung 14 mit der Spleißeinrichtung 3 verbunden.

Es ist zu bemerken, dass die vorliegende Erfindung nicht zwangsläufig alle Datenströme benötigt oder natürlich auch weitere Datenströme vorhanden sein können, wie zum Beispiel zwischen dem Garnreiniger 5 und der Maschinensteuerung 11. Wesentlich ist, dass der kapazitive Garnsensor 4 das zentrale Element für die Bewertung des Garnes 1 an der Spulstelle darstellt. Über den Garnsensor 4 werden insbesondere der Garnreiniger 5 direkt und indirekt auch die Spleißeinrichtungen 3 mit Daten versorgt, um deren Arbeitsweise, ausführte Methoden oder Einstellungen zu optimieren. Außerdem können indirekt über die Daten des Garnsensors 4 und die Maschinensteuerung 11 auch weitere Einstellungen und Optimierungen an der Spule 2 bzw. deren Spuleinrichtung, welche die Spule 2 trägt und antreibt oder das Garn auf der Spule 2 changiert, und/oder an dem Garnreiniger 5 und/oder an der Spleißeinrichtung 3 erfolgen.

Die vorliegende Erfindung ist nicht auf das dargestellte Ausführungsbeispiel beschränkt. Die Auswertung und Ansteuerung weniger als der hier dargestellten Möglichkeiten oder eine andere Kombination dieser Datenauswertungen ist jederzeit im Rahmen der Patentansprüche möglich. Selbstverständlich können die Spleißeinrichtung 3, der Garnsensor 4 und/oder der Garnreiniger 5 auch in einem einzigen Gehäuse untergebracht sein. Die Datenleitungen 8, 12 und 13 sowie die Übermittlung der Daten 6, 7, 9, 10 können als bzw. mittels Leitungen und/oder über Funk, beispielsweise in einem Bussystem ausgeführt sein.

### Bezugszeichenliste

- 1: Garn
- 2: Spule
- 3: Spleißeinrichtung
- 4: kapazitiver Garnsensor
- 5: optischer Garnreiniger
- 6: Daten zur Fremdfasererkennung
- 7: Daten zur Garngeschwindigkeit
- 8: Datenleitung
- 9: Daten zur Garngeschwindigkeit
- 10: Daten zur Garnlänge
- 11: Maschinensteuerung
- 12: Datenleitung
- 13: Datenleitung
- 14: Datenleitung

## Patentansprüche

1. Verfahren zur Verbesserung eines Spulprozesses einer Textilmaschine mit
- einer Maschinensteuerung (11),
- einem kapazitiven Garnsensor (4),
- einer optischen Garnqualitätsüberwachung, insbesondere einem optischen Garnreiniger (5), und
- einer Garnverbindungsvorrichtung, insbesondere einer Spleißvorrichtung (3),
- wobei ein Garn (1) auf einer Spule (2) aufgewickelt wird und
- das Garn (1) dabei hinsichtlich seiner Länge, Qualität und/oder Geschwindigkeit analysiert wird und
- das Garn (1) bei Bedarf zur Reinigung eines Qualitätsfehlers, insbesondere mittels eines Garnreinigers (5), getrennt und
- nach Entfernung des Qualitätsfehlers zwei Garnenden mittels der Garnverbindungsvorrichtung miteinander verbunden werden,
**dadurch gekennzeichnet, dass** das Garn (1)
- mit Hilfe des kapazitiven Garnsensors (4) in Bezug auf Fremdmaterial, Garngeschwindigkeit und Garnlänge analysiert wird,
- mit Hilfe der optischen Garnqualitätsüberwachung, insbesondere des optischen Garnreinigers (5), in Bezug auf den Garnkörper und die Garncharakteristik analysiert wird,
- dass das Garn (1) danach gegebenenfalls gereinigt wird und
- dass Daten des kapazitiven Garnsensors (4)
• in Bezug auf das Fremdmaterial und die Garngeschwindigkeit der Garnqualitätsüberwachung, insbesondere dem Garnreiniger (5), und
• in Bezug auf die Garnlänge und die Garngeschwindigkeit der Maschinensteuerung (11), insbesondere einer Zentralsteuerung, Sektionssteuerung und/oder Arbeitsstellensteuerung, zur Verfügung gestellt werden.

2. Verfahren nach dem vorherigen Anspruch, **dadurch gekennzeichnet, dass** mittels der Garnqualitätsüberwachung die Qualität der Garnverbindung unter Berücksichtigung der Daten des Garnsensors (4) zur Garngeschwindigkeit ausgewertet wird.

3. Verfahren nach einem oder mehreren der vorherigen Ansprüche, **dadurch gekennzeichnet, dass** mittels der Garnqualitätsüberwachung die Qualität des Garnes unter Berücksichtigung der Daten des Garnsensors (4) zur Garngeschwindigkeit und zu Fremdmaterial ausgewertet wird.

4. Verfahren nach einem oder mehreren der vorherigen Ansprüche, **dadurch gekennzeichnet, dass** die mittels der Garnqualitätsüberwachung ermittelte Qualität mehrerer Garnverbindungen zur optimierten Einstellung der Parameter der Garnverbindungsvorrichtung verwendet wird.

5. Verfahren nach einem oder mehreren der vorherigen Ansprüche, **dadurch gekennzeichnet, dass** die Parameter der Garnverbindungsvorrichtung automatisch durch die Qualitätsdaten der Garnqualitätsüberwachung eingestellt werden.

6. Verfahren nach einem oder mehreren der vorherigen Ansprüche, **dadurch gekennzeichnet, dass** Garnverbindungsvorrichtung, Garnsensor (4) und Garnqualitätsüberwachung direkt oder indirekt datenmäßig miteinander verbunden sind.

7. Verfahren nach einem oder mehreren der vorherigen Ansprüche, **dadurch gekennzeichnet, dass** die mittels des Garnsensors (4) ermittelte Garnlänge zur Bewicklung der Spule (2) mit einer vorbestimmten Soll-Garnlänge verwendet wird und nach Erreichen dieser Soll-Garnlänge das Garn (1) getrennt wird.

8. Verfahren nach einem oder mehreren der vorherigen Ansprüche, **dadurch gekennzeichnet, dass** dem Garn (1) eine Garnspannungseinrichtung zugeordnet ist, wobei das Garn (1) in Abhängigkeit der Daten des Garnsensors (4) gespannt, insbesondere gebremst wird.

9. Verfahren nach einem oder mehreren der vorherigen Ansprüche, **dadurch gekennzeichnet, dass** Daten des Garnsensors (4) und/oder der Garnqualitätsüberwachung zur Auswertung der Qualität der Spule (2) oder der Qualität oder Produktivität der Spulstelle gespeichert werden,

10. Verfahren nach einem oder mehreren der vorherigen Ansprüche, **dadurch gekennzeichnet, dass** der Garnkörper und die Garncharakteristik durch die optische Garnqualitätsüberwachung, Insbesondere den optischen Garnreiniger (5), insbesondere in Bezug auf Dick- und Dünnstellen, Haarigkeit und/oder Drehung analysiert wird.

11. Verfahren nach einem oder mehreren der vorherigen Ansprüche, **dadurch gekennzeichnet, dass** nach dem Trennen des Garnes (1) an ein Garnende ein neues Garn (1) angesponnen wird anstelle des Verbindens des einen Garnendes mit einem anderen Garnende.

12. Spulstelle einer Textilmaschine mit
• einer Maschinensteuerung (11),
• einem kapazitiven Garnsensor (4),
• einer optischen Garnqualitätsüberwachungseinrichtung, insbesondere einem optischen Garnreiniger (5) und
• einer Garnverbindungsvorrichtung, insbesondere einer Spleißvorrichtung (3),
- zum Aufwickeln eines Garns (1) auf einer Spule (2) und
- zum Analysieren des Garns (1) hinsichtlich seiner Länge, Qualität und/oder Geschwindigkeit und
- bei der bei Bedarf zur Reinigung eines Qualitätsfehlers, insbesondere mittels eines Garnreinigers (5), das Garn (1) getrennt wird und
- bei der nach Entfernung des Qualitätsfehlers zwei Garnenden mittels der Garnverbindungsvorrichtung miteinander verbunden werden,
**dadurch gekennzeichnet, dass**
die optische Garnqualitätsüberwachungseinrlchtung, insbesondere der optische Garnreiniger (5) und die Maschinensteuerung (11), insbesondere eine Zentralsteuerung, Sektionssteuerung und/oder Arbeitsstellensteuerung, datenmäßig direkt oder indirekt mit dem kapazitiven Garnsensor (4), verbunden sind zur Durchführung des Verfahrens gemäß einem oder mehreren der vorherigen Verfahrensansprüche.

13. Spulstelle nach dem vorherigen Anspruch, **dadurch gekennzeichnet, dass** die Garnqualitätsüberwachungseinrichtung datenmäßig direkt oder indirekt über die Steuerung mit der Garnverbindungsvorrichtung verbunden ist.

14. Spulstelle nach dem vorherigen Anspruch, **dadurch gekennzeichnet, dass** der kapazitive Garnsensor (4) datenmäßig mit der Maschinensteuerung (11) und der Garnqualitätsüberwachungseinrichtung verbunden ist.

## Claims

1. A method for improving a winding process of a textile machine, comprising
- a machine controller (11),
- a capacitive yarn sensor (4),
- an optical yarn quality monitor, in particular an optical yarn clearer (5), and
- a yarn connecting device, in particular a splicing device (3),
- wherein a yarn (1) is wound onto a bobbin (2) and
- the yarn (1) is analyzed with regard to its length, quality, and/or speed and
- the yarn (1) is cut if necessary in order to clear a quality defect, in particular by means of a yarn clearer (5), and
- two yarn ends are connected to one another by means of the yarn connecting device after the quality defect has been removed,
**characterized in that** the yarn (1)
- is analyzed with regard to foreign material, yarn speed, and yarn length by means of the capacitive yarn sensor (4),
- is analyzed with regard to the yarn body and the yarn characteristic by means of the optical yarn quality monitor, in particular the optical yarn clearer (5),
- the yarn (1) is subsequently optionally cleared and
- data of the capacitive yarn sensor (4)
• with regard to the foreign material and the yarn speed are provided to the yarn quality monitor, in particular the yarn clearer (5), and
• with regard to the yarn length and the yarn speed are provided to the machine controller (11), in particular a central controller, section controller, and/or work station controller.

2. The method according to the preceding claim, **characterized in that** the quality of the yarn connection is evaluated by means of the yarn quality monitor, taking into account the data of the yarn sensor (4) concerning yarn speed.

3. The method according to one or more of the preceding claims, **characterized in that** the quality of the yarn is evaluated by means of the yarn quality monitor, taking into account the data of the yarn sensor (4) concerning the yarn speed and/or foreign material.

4. The method according to one or more of the preceding claims, **characterized in that** the quality of multiple yarn connections, determined by means of the yarn quality monitor, is used for the optimized setting of the parameters of the yarn connecting device.

5. The method according to one or more of the preceding claims, **characterized in that** the parameters of the yarn connecting device are automatically set using the quality data of the yarn quality monitor.

6. The method according to one or more of the preceding claims, **characterized in that** the yarn connecting device, yarn sensor (4), and yarn quality monitor are directly or indirectly connected to one another in terms of data.

7. The method according to one or more of the preceding claims, **characterized in that** the yarn length determined by means of the yarn sensor (4) is used for winding the bobbin (2) with a predetermined setpoint yarn length, and the yarn (1) is cut after this setpoint yarn length is reached.

8. The method according to one or more of the preceding claims, **characterized in that** a yarn tensioning device is associated with the yarn (1), wherein the yarn (1) is tensioned, in particular braked, as a function of the data of the yarn sensor (4).

9. The method according to one or more of the preceding claims, **characterized in that** data of the yarn sensor (4) and/or of the yarn quality monitor for evaluating the quality of the bobbin (2) or the quality or productivity of the winding station are stored.

10. The method according to one or more of the preceding claims, **characterized in that** the yarn body and the yarn characteristic are analyzed by the optical quality monitor, in particular the optical yarn clearer (5), in particular with regard to thick and thin points, hairiness, and/or twist.

11. The method according to one or more of the preceding claims, **characterized in that** after the yarn (1) is cut, a new yarn (1) is spun onto a yarn end instead of connecting one yarn end to another yarn end.

12. A winding station of a textile machine, comprising
• a machine controller (11),
• a capacitive yarn sensor (4),
• an optical yarn quality monitoring device, in particular an optical yarn clearer (5), and
• a yarn connecting device, in particular a splicing device (3),
- for winding a yarn (1) onto a bobbin (2) and
- for analyzing the yarn (1) with regard to its length, quality. and/or speed and
- in which the yarn (1) is cut if necessary in order to clear a quality defect, in particular by means of a yarn clearer (5), and
- in which two yarn ends are connected to one another by means of the yarn connecting device after the quality defect has been removed,
**characterized in that**
the optical yarn quality monitoring device, in particular the optical yarn clearer (5), and the machine controller (11), in particular a central controller, section controller, and/or work station controller, are directly or indirectly connected in terms of data to the capacitive yarn sensor (4) for carrying out the method according to one or more of the preceding method claims.

13. The winding station according to the preceding claim, **characterized in that** the yarn quality monitoring device is directly or indirectly connected in terms of data to the yarn connecting device via the controller.

14. The winding station according to the preceding claim, **characterized in that** the capacitive yarn sensor (4) is connected in terms of data to the machine controller (11) and to the yarn quality monitoring device.

## Revendications

1. Procédé d'amélioration d'un processus de bobinage d'une machine textile, comprenant
- une commande de machine (11),
- un capteur de fil capacitif (4),
- un dispositif optique de contrôle de qualité du fil, en particulier un épurateur de fil optique (5), et
- un dispositif de rattachement de fil, en particulier un dispositif d'épissure (3),
- dans lequel un fil (1) est enroulé sur une bobine (2), et
- le fil (1) est alors analysé quant à sa longueur, sa qualité et/ou sa vitesse, et
- le cas échéant, pour épurer un défaut de qualité, le fil est coupé, en particulier au moyen d'un épurateur de fil (5), et
- après élimination du défaut de qualité, deux extrémités de fil sont rattachées ensemble au moyen du dispositif de rattachement de fil,
**caractérisé en ce que** le fil (1)
- est analysé à l'aide du capteur de fil capacitif (4) concernant des matières étrangères, la vitesse du fil et la longueur du fil,
- est analysé à l'aide du dispositif optique de contrôle de qualité du fil, en particulier de l'épurateur de fil optique (5), concernant la bobine et la caractéristique du fil,
- **en ce qu'**ensuite le fil (1) est épuré, le cas échéant, et
- **en ce que** des données du capteur de fil capacitif (4) sont fournies
• concernant les matières étrangères et la vitesse du fil du contrôle de qualité du fil, en particulier de l'épurateur de fil (5), et
• concernant la longueur du fil et la vitesse du fil de la commande de machine (11), en particulier d'une commande centrale, d'une commande de section et/ou d'une commande de poste de travail.

2. Procédé selon la revendication précédente, **caractérisé en ce qu'**au moyen du dispositif de contrôle de qualité du fil, la qualité du rattachement de fil est évaluée en tenant compte des données du capteur de fil (4) par rapport à la vitesse du fil.

3. Procédé selon une ou plusieurs des revendications précédentes, **caractérisé en ce qu'**au moyen du dispositif de contrôle de qualité du fil, la qualité du fil est évaluée en tenant compte des données du capteur de fil (4) par rapport à la vitesse du fil et aux matières étrangères.

4. Procédé selon une ou plusieurs des revendications précédentes, **caractérisé en ce que** la qualité déterminée au moyen du dispositif de contrôle de qualité du fil de plusieurs rattachements de fil est utilisée pour le réglage optimisé des paramètres du dispositif de rattachement de fil.

5. Procédé selon une ou plusieurs des revendications précédentes, **caractérisé en ce que** les paramètres du dispositif de rattachement de fil sont réglés automatiquement par les données de qualité du dispositif de contrôle de qualité du fil.

6. Procédé selon une ou plusieurs des revendications précédentes, **caractérisé en ce que** le dispositif de rattachement de fil, le capteur de fil (4) et le dispositif de contrôle de qualité du fil sont reliés ensemble directement ou indirectement pour le transfert de données.

7. Procédé selon une ou plusieurs des revendications précédentes, **caractérisé en ce que** la longueur du fil déterminée au moyen du capteur de fil (4) est utilisée pour enrouler la bobine (2) avec une longueur de fil de consigne prédéterminée et le fil (1) est coupé une fois ladite longueur de fil de consigne atteinte.

8. Procédé selon une ou plusieurs des revendications précédentes, **caractérisé en ce qu'**un dispositif tendeur de fil est attribué au fil (1), le fil (1) étant tendu, en particulier freiné, en fonction des données du capteur de fil (4).

9. Procédé selon une ou plusieurs des revendications précédentes, **caractérisé en ce que** les données du capteur de fil (4) et/ou du dispositif de contrôle de qualité du fil sont sauvegardées pour évaluer la qualité de la bobine (2) ou la qualité ou la productivité de la tête de bobinage.

10. Procédé selon une ou plusieurs des revendications précédentes, **caractérisé en ce que** la bobine et la caractéristique du fil sont analysées par le dispositif optique de contrôle de qualité du fil, en particulier l'épurateur de fil optique (5), en particulier concernant des grosseurs et finesses, la pilosité et/ou la torsion.

11. Procédé selon une ou plusieurs des revendications précédentes, **caractérisé en ce qu'**après la séparation du fil (1), un nouveau fil (1) est joint en filant à une extrémité de fil au lieu de rattacher ladite une extrémité de fil à une autre extrémité de fil.

12. Tête de bobinage d'une machine textile, comprenant
• une commande de machine (11),
• un capteur de fil capacitif (4),
• un dispositif optique de contrôle de qualité du fil, en particulier un épurateur de fil optique (5), et
• un dispositif de rattachement de fil, en particulier un dispositif d'épissure (3),
- pour enrouler un fil (1) sur une bobine (2), et
- pour analyser le fil (1) quant à sa longueur, sa qualité et/ou sa vitesse, et
- dans laquelle, le cas échéant, pour épurer un défaut de qualité, en particulier au moyen d'un épurateur de fil (5), le fil est coupé, et
- dans laquelle, après élimination du défaut de qualité, deux extrémités de fil sont rattachées ensemble au moyen du dispositif de rattachement de fil,
**caractérisée en ce que**
le dispositif optique de contrôle de qualité du fil, en particulier l'épurateur de fil optique (5) et la commande de machine (11), en particulier une commande centrale, une commande de section et/ou une commande de poste de travail, sont reliés directement ou indirectement au capteur de fil capacitif (4) pour le transfert de données pour exécuter le procédé selon une ou plusieurs des revendications de procédé précédentes.

13. Tête de bobinage selon la revendication précédente, **caractérisée en ce que** le dispositif de contrôle de qualité du fil est relié directement ou indirectement au dispositif de rattachement de fil, par l'intermédiaire de la commande, pour le transfert de données.

14. Tête de bobinage selon la revendication précédente, **caractérisée en ce que** le capteur de fil capacitif (4) est relié à la commande de machine (11) et au dispositif de contrôle de qualité du fil pour le transfert de données.
